# EUROPÄISCHE PATENTANMELDUNG

(11) **EP 1 170 447 A1**
(43) Veröffentlichungstag der Anmeldung: **09.01.2002**
(21) Anmeldenummer: 01112102.7
(22) Anmeldetag: 17.05.2001
(51) Int. Cl.: E05D 1/02, A47K 3/36

(54) **Duschabtrennung**

(30) Priorität: 04.07.2000 DE 10032478
(71) Anmelder: Koralle Sanitärprodukte GmbH, 32602 Vlotho (DE)
(72) Erfinder: von Goeddaeus, Richard, 32602 Vlotho (DE)
(74) Vertreter: Dantz, Jan Henning

(57) **Zusammenfassung**

Eine Duschabtrennung mit mindestens einem Wandelement (1) und einem daran schwenkbar angeschlossenen Türflügel (2) ist so ausgebildet, daß der Türflügel (2) und das Wandelement (1) mittels zumindest eines, aus einem elastischen Material bestehenden, filmschamierartig ausgebildeten Schamierstreifens (3) miteinander verbunden sind.

## Beschreibung

Die vorliegende Erfindung betrifft eine Duschabtrennung gemäß dem Oberbegriff des Anspruchs 1.

Derartige Duschabtrennungen kommen in vielen Ausführungsformen zum Einsatz. Dabei bestehen die Wandelemente bzw. Türflügel aus Echtglas, Kunststoffglas oder anderen Materialien.

Die Türflügel sind an den Wandelementen mittels Scharnieren befestigt, die möglicherweise aus Metall bestehen und miteinander korrespondierende Zapfen/Hülsen aufweisen.

Zur Befestigung der Scharniere werden Verbindungselemente wie Schrauben oder dergleichen durch die Wandelemente bzw. Türflügel geführt, wozu Bohrungen eingebracht werden müssen, was insbesondere bei Verwendung von Echtglas einen relativ hohen Fertigungsaufwand zur Folge hat.

Um den Anschlagbereich zwischen dem Wandelement und dem Türflügel halbwegs spritzwasserdicht zu halten, ist vielfach eine Überlappung des Türflügels mit dem Wandelement vorgesehen, die jedoch insofern nachteilig ist, als der Türflügel nur in eine Offenstellung zu schwenken ist.

Darüber hinaus ist die Säuberung im Scharnierbereich der bekannten Duschabtrennungen problematisch, da die Scharniere schwer zugängliche Ecken und Kanten aufweisen. Insbesondere der Auflagebereich einer Scharnierplatte auf dem Wandelement bzw. dem Türflügel ist nur äußerst schwer zu reinigen, so daß sich dauerhaft dahinter Schmutz ansammeln kann.

Der vorliegenden Erfindung liegt daher die Aufgabe zugrunde, eine Duschabtrennung der gattungsgemäßen Art so auszubilden, daß sie kostengünstiger herstellbar und einfacher zu montieren ist und daß ihre Verwendungsfähigkeit verbessert wird.

Diese Aufgabe wird durch eine Duschabtrennung gelöst, die die Merkmale des Anspruchs 1 aufweist.

Die in diesem Sinn ausgebildete Duschabtrennung weist gegenüber dem Stand der Technik erhebliche Vorteile auf.

So kann der Scharnierstreifen, der beispielsweise aus einem geeigneten Kunststoff oder Gummi bestehen kann, mit den beiden zu verbindenden Teilen, also dem Wandelement und dem Türflügel verklebt sein.

Hierzu kann der Scharnierstreifen beidseitig mit Stecknuten versehen sein, in die das Wandelement und der Türflügel eingesteckt sind, wobei die Schenkel der Randnuten die eingesteckten Teile beidseitig übergreifen. Hier bietet sich dann eine besonders große Klebefläche an, die einen festen Verbund garantiert.

Diese Befestigungsart ist ebenso wie eine, bei der der Scharnierstreifen stumpf mit der zugeordneten Längskante des Wandelementes bzw. des Türflügels verklebt ist, bei Einsatz von Echtglas zu bevorzugen.

Bei einer Verwendung von Kunststoffglas hingegen kann der Scharnierstreifen unmittelbar an das Wandelement und den Türflügel anextrudiert werden.

Eine Festlegung des Scharnierstreifens kann auch durch Formschluß erfolgen, wobei dann in dem Wandelement und dem Türflügel Hinterschneidungen vorgesehen sind, in die entsprechende Vorsprünge des Scharnierstreifens eingreifen, so daß eine ausreichende Fixierung des Scharnierstreifens in Querrichtung gewährleistet ist.

Hierbei kann der Scharnierstreifen aus einem Kunststoff hergestellt sein, der in an sich bekannter Weise unterschiedliche Eigenschaften aufweist. Um die einwandfreie Verschwenkbarkeit des Türflügels zu gewährleisten, ist der Schwenkbereich des Scharnierstreifens aus einem sehr elastischen Material gefertigt, während der sich zu beiden Seiten daran anschließende mit dem Wandelement einerseits und dem Türflügel andererseits verbundene Bereich aus einem Kunststoff besteht, der weniger elastisch ist, wodurch sich in fester Formschluß ergibt.

In vorteilhafter Weise kann auf den Einsatz separater Bauteile wie Aluminiumprofile oder Scharniere verzichtet werden, was sowohl die Herstellung vereinfacht, eine entsprechende Lagerhaltung im wesentlichen überflüssig macht und die Montage erleichtert.

Letzteres wird vor allem dadurch erreicht, daß die Türflügel nunmehr nicht an Ort und Stelle des Einsatzes mit den zugeordneten Wandelementen verbunden werden müssen, sondern bereits werksseitig vormontiert sind.

Weiter erwähnenswert ist, daß die neuen Scharnierstreifen praktisch wartungsfrei sind und im wesentlichen keinen Ansatz für Verschmutzungen oder dergleichen bilden, so daß die Pflege, insbesondere die dauerhafte Pflege ungleich leichter ist als bei den bekannten Duschabtrennungen.

Nach einem vorteilhaften Gedanken der Erfindung erstreckt sich der Scharnierstreifen über nahezu die gesamte Höhe der Duschabtrennung, wodurch eine absolute Dichtigkeit praktisch über die gesamte Fläche der Duschabtrennung erzielt wird.

Des weiteren ist durch die Erfindung eine beidseitige Verschwenkbarkeit der Türflügel möglich, d. h. diese sind sowohl nach innen wie auch nach außen verschwenkbar, was insbesondere eine Verbesserung bei beengten Platzverhältnissen darstellt, in denen eine ausschließlich nach außen mögliche Verschwenkung nur eingeschränkt möglich ist.

Das elastische Material, aus dem der Scharnierstreifen hergestellt ist, sollte nach einem weiteren Gedanken der Erfindung so beschaffen sein, daß es hohe Rückstellkräfte aufweist, die ein selbsttätiges Schließen der Türflügel bewirken.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

### Es zeigen:

- Figur 1: eine erfindungsgemäße Duschabtrennung in einer perspektivischen Vorderansicht,
- Figur 2: eine Teildraufsicht auf die Duschabtrennung im Verbindungsbereich zwischen einem Wandelement und einem Türflügel,
- Figur 3: ein weiteres Ausführungsbeispiel der Erfindung ebenfalls in einer Teildraufsicht auf den Verbindungsbereich eines Wandelementes und eines Türflügels.

In der Figur 1 ist eine Duschabtrennung gezeigt, die zwei konvex gewölbte Türflügel 2 sowie jeweils ein an jeden Türflügel 2 angeschlossenes Wandelement, das mit einer nicht dargestellten Wand eines Duschraumes verbindbar ist.

Im Verbindungsbereich zwischen jedem Türflügel und dem zugeordneten Wandelement ist ein aus einem elastischen Material bestehender Schamierstreifen vorgesehen, der sich über die gesamte Höhe der Duschabtrennung erstreckt und einerseits mit dem Wandelement 1 und andererseits mit dem zugeordneten Türflügel 2 fest verbunden ist.

In der Figur 2 ist der Scharnierstreifen 3, entsprechend der Figur 1, deutlich zu erkennen. Dabei ist sichtbar, daß er stumpf mit den zugeordneten Kanten 4 des Wandelementes 1 bzw. des Türflügels 2 verbunden ist, vorzugsweise verklebt.

Weiter ist zu sehen, daß der Scharnierstreifen 3 im wesentlichen symmetrisch aufgebaut ist und sich von den breiteren Endseiten zur Mitte hin verjüngt, so daß in diesem Bereich eine einfache Verschwenkung des Türflügels 2 möglich ist, wie sie strichpunktiert in der Figur 2 dargestellt ist.

In dieser Art und Weise kann der Scharnierstreifen 3 auch an die dann aus einem Kunststoffglas bestehenden Wandelemente 1 und Türflügel 2 anextrudiert sein.

Bei dem in der Figur 3 dargestellten Ausführungsbeispiel eines Scharnierstreifens 3 sind die beiden sich gegenüber liegenden Längsseiten mit Stecknuten 5 versehen, die sich über die gesamte Länge erstrecken und in die das Wandelement 1 bzw. der Türflügel 2 eingesteckt und mit dem Scharnierstreifen 3 verklebt sind. Die Breite der Stecknut 5 entspricht dabei der Dicke des Wandelementes 1 bzw. des Türflügels 2, wodurch sich ein sicherer Halt ergibt.

Dieser Scharnierstreifen 3 ist ebenso wie der in der Figur 2 gezeigte ausgebildet, d. h. er weist ebenfalls im Mittenbereich eine Materialschwächung auf, die im übertragenen Sinn den Bereich der Schwenkachse beim Auf- und Zuschwenken des Türflügels bildet.

### Bezugszeichenliste

- 1: Wandelement
- 2: Türflügel
- 3: Scharnierstreifen
- 4: Kante
- 5: Stecknut

## Patentansprüche

1. Duschabtrennung mit mindestens einem Wandelement (1) und einem daran schwenkbar angschlossenen Türflügel (2), **dadurch gekennzeichnet, daß** der Türflügel (2) und das Wandelement (1) mittels zumindest eines, aus einem elastischen Material bestehenden, filmscharnierartig ausgebildeten Scharnierstreifens (3) miteinadner verbunden sind.

2. Duschabtrennung nach Anspruch 1, **dadurch gekennzeichnet, daß** der Scharnierstreifen (3) aus einem Kunststoff oder aus Gummi besteht.

3. Duschabtrennung nach Anspruch 1 oder 2, **dadurch gekennzeichnet, daß** der Scharnierstreifen (3) mit dem Wandelement (1) und dem Türflügel (2) verklebt ist.

4. Duschabtrennung nach Anspruch 1 oder 2, **dadurch gekennzeichnet, daß** der Scharnierstreifen (3) an das Wandelement (1) und den Türflügel (2) anextrudiert ist.

5. Duschabtrennung nach Anspruch 1, **dadurch gekennzeichnet, daß** der Scharnierstreifen (3) formschlüssig mit dem Wandelement (1) und/oder dem Türflügel (2) verbunden ist.

6. Duschabtrennung nach Anspruch 1, **dadurch gekennzeichnet, daß** der Scharnierstreifen (3) im Verbindungsbereich mit dem Wandelement (1) und dem Türflügel (2) aus einem weniger elastischen Material und im geschwächten Bereich aus einem höher elastischen Material besteht.

7. Duschabtrennung nach Anspruch 1, **dadurch gekennzeichnet, daß** der Scharnierstreifen (3) aus einem Material mit hohen Rückstellkräften besteht.

8. Duschabtrennung nach Anspruch 2, **dadurch gekennzeichnet, daß** der Scharnierstreifen (3) auf seinen sich gegenüber liegenden Längsseiten jeweils mit einer Stecknut (5) versehen ist, in die das Wandelement (1) bzw. der Türflügel (2) eingesteckt sind.

9. Duschabtrennung nach Anspruch 8, **dadurch gekennzeichnet, daß** die Breite der Stecknuten (5) der Dicke des Wandelementes (1) bzw. des Türflügels (2) entspricht.

10. Duschabtrennung nach Anspruch 1, **dadurch gekennzeichnet, daß** der Scharnierstreifen (3) sich über die gesamte Höhe oder nahezu die gesamte Höhe des Wandelementes (1) und des Türflügels (2) erstreckt.
